# EUROPÄISCHE PATENTSCHRIFT

(11) **EP 0 185 943 B1**
(45) Veröffentlichungstag und Bekanntmachung des Hinweises auf die Patenterteilung: **03.10.1990**
(21) Anmeldenummer: 85114879.1
(22) Anmeldetag: 23.11.1985
(51) Int. Cl.: F04B 15/08, F04B 21/00, F04B 21/02

(54) **Pumpaggregat für cryogene Medien**
Pump unit for cryogenic fluids
Groupe de pompage pour fluides cryogéniques

(30) Priorität: 11.12.1984 CH 5886/84
(43) Veröffentlichungstag der Anmeldung: 02.07.1986
(73) Patentinhaber: Cryomec AG, CH-4123 Allschwil (CH)
(72) Erfinder: Tornare, Jean, CH-4411 Allschwil (CH); Bofinger, Klaus, CH-4107 Ettingen (CH)
(74) Vertreter: Feldmann, Paul David

(56) Entgegenhaltungen:
- DE-A- 1 528 363
- GB-A- 1 113 399
- US-A- 3 632 235

## Beschreibung

Beim Füllen von handelsüblichen Stahlflaschen, die Gase wie zum Beispiel Stickstoff unter hohem Druck enthalten, werden Pumpen für cryogene Fluiden verwendet. Der Stickstoff befindet sich zunächst in tiefgekühltem, flüssigen Zustand in einem wärmeisolierten Vorratstank. Solange der Stickstoff tiefgekühlt auf etwa -196° gehalten wird, beträgt der Ueberdruck im Vorratstank nur etwa 2 atü.

In den Stahlflaschen dagegen, befindet sich der Stickstoff bei Umgebungstemperatur unter einem Druck von 200 atü. Die Aufgabe der cryogenen Pumpe besteht darin, das flüssige, tiefgekühlte Medium auf einen Druck von etwa 200 atü zu bringen, damit es nach dem Durchlauf durch einen Verdampfer in die Stahlflaschen abgefüllt werden kann. Damit die Pumpe flüssiges Medium pumpen kann muss sie selber die Temperatur des tiefgekühlten Medium aufweisen.

Bevor die Pumpe in Betrieb genommen wird, muss sie zuerst auf die tiefe Temperatur des flüssigen Medium gebracht werden.

Dies wird durch einleiten des flüssigen Mediums in den wärmeisolierten Pumpenteil bewerkstelligt, wobei das Medium zu "kochen" beginnt und in gasförmigen Zustand übergeht, der während des Abkühlprozesses abgelassen werden muss, damit flüssiges Medium nachströmen kann.

Bei bisherigen Pumpen waren dazu im Flansch zwischen dem isolierten Behälter und dem mechanischen Teil der Pumpe lediglich Bohrungen für den Einlass des flüssigen Fluids, für die Entlüftung des sich bildenden Gases und eine Bohrung für das unter hohem Druck zu verpumpenden flüssigen Medium vorgesehen. An diesen drei Bohrungen wurden ausserhalb der Pumpe die zur Inbetriebnahme und zum eigentlichen Pumpbetrieb erforderlichen Leitungen verlegt und Armaturen angebracht. Dies ist aus dem Schema nach Figur 1 ersichtlich an Hand dessen die Betriebsweise kurz erläutert wird.

In Figur 1 ist T ein wärmeisolierter Vorratstank der flüssigen Stickstoff enthält, P die cryogene Pumpe, V ein Verdampfer und F eine Batterie mit Flaschen die unter hohem Druck gefüllt werden sollen.

Zur Erstellung der Betriebsbereitschaft der Pumpe P muss diese zuerst gekühlt werden. Dazu werden zunächst die Ventile 1 und 3 geöffnet damit flüssiges Medium in die Pumpe fliesst und durch Ventil 3 gasförmiges Medium ins Freie entweichen kann. Nähert sich die Temperatur der Arbeitstemperatur, kann Ventil 3 geschlossen und 4 geöffnet werden, wodurch gasförmiges Medium in den Tank T zurückströmt. Während dieses Abkühlvorganges bleibt Ventil 2 geschlossen und die Pumpe ist ausser Betrieb. Aus Sicherheitsgründen ist ein Niederdruck-Sicherheitsventil 5 vorgesehen. Die Bezugszahlen 6 deuten Expansionsstücke (Faltenbälge) an die die Verbindung der Leitungen zur Pumpe herstellen.

Wird die Pumpe in Betrieb genommen, wird Ventil 2 geöffnet und die Pumpe fördert flüssiges Medium unter hohem Druck. In der Hochdruckleitung ist ein Rückschlagventil 7 ein Hochdruck-Sicherheitsventil 8, ein Windkessel 9 ein Manometer 10 ein Differenzdruckschalter 11 und ein zweites HD-Sicherheitsventil 12 angeordnet. Im Verdampfer V wird das Fluid vom flüssigen in den gasförmigen Zustand umgewandelt und gelangt unter hohem Druck in die Flaschen F.

Bekannte Hochdruck-Kolbenpumpen für cryogene Medien weisen meist einen, mit einem Flansch integral verbundenen Zylinder auf. Der Flansch dient dabei in erster Linie als Verbindungselement mit dem mechanischen Antrieb. Je nach Bauart ist am Flansch lediglich ein Anschluss für eine Hochdruckleitung vorgesehen oder auch ein Anschluss für eine Niederdruck-Zufuhrleitung und für eine Gas-Ablassleitung angebracht.

Die GB-A-1 113 399 zeigt beispielsweise eine cryogene Pumpe. Das Hochdruck-Rückschlagventil ist hier nicht im Flansch, sondern am unteren Ende des Zylinders angeordnet. Am Flansch ist lediglich ein Anschluss für die Hochdruckleitung vorgesehen.

Die DE-A-1 528.363 zeigt ein Pumpsystem, bei dem drei Pumpen gemeinsam in einem wärmeisolierten Behälter untergebracht sind, der durch eine isolierte Lagerplatte abgedeckt ist. An dieser Lagerplatte sind die Flansche der einzelnen Pumpen befestigt. Jede einzelne Pumpe ist in einen an ihrem Flansch befestigten Zwischenbehälter untergebracht. Am unteren Ende des Pumpzylinders ist ein Steuerblock befestigt, der ein Einlassventil und Rückschlagventil enthält. Der Flansch jeder einzelnen Pumpe ist lediglich mit Anschlüssen für Einlass, Auslass und Entlüftung versehen.

Bei diesem bekannten cryogenen Pumpanlagen wurden die Armaturen mittels im Bereich der Pumpe verlegten Leitungen angeschlossen. Das fachgerechte Verlegen der Leitungen, Anbringen der Armaturen und Befestigen derselben an Stützelementen ist zeitraubend und verursacht hohe Montagekosten. Dazu kommt noch, dass das tiefgekühlte flüssige Medium in den freiliegenden Leitungen teilweise in den gasförmigen Aggregatzustand übergeht was den Wirkungsgrad herabsetzt.

Die Erfindung stellt sich zur Aufgabe die Montage der Pumpanlage zu vereinfachen, zu verbilligen und zugleich den Wirkungsgrad der Anlage zu verbessern.

Die Erfindung löst diese Aufgabe mit einem Pumpaggregat die die spezifischen Merkmale des Anspruches 1 aufweist.

Im Verteilerblock sind Bohrungen angebracht, die erlauben ein Grossteil der für den Betrieb der Pumpanlage erforderlichen Armaturen in den Verteilerblock einzubauen oder anzuschliessen, ohne dass dazu nach aussen führende Leitungen erforderlich sind. Dies setzt nicht nur die Montagekosten erheblich herab, sondern verhindert auch Kälte- bzw. Gasverluste. Die beigefügte Zeichnung zeigt das bereits erwähnte Schema Figur 1 und in Figur 2 bis 5 Ausführungsbeispiele des Erfindungsgegenstandes.
Figur 2 zeigt eine Seitenansicht eines Pumpaggregats mit dem Verteilerblock und daran angeschlossenen Armaturen in Ansicht und
Figur 3 zeigt den Verteilerblock des Aggregats nach Figur 2 für sich, mit abgenommenem Antriebsteil, in Ansicht von der Antriebsseite her.
Figur 4 die Pumpe des Aggregats nach Figur 2 im Schnitt
Figur 5 eine andere Pumpe mit Verteilerblock, im Schnitt

Figur 2 zeigt die pumpe mit deren Hauptbestandteilen, nämlich ein Kurbelgehäuse 20, ein damit verbundenes, mit Rippen versehenes Zwischenstück 30, den als Verteilerblock ausgebildete Flansch 40 der integral mit dem Pumpenzylinder 50 verbunden ist, und einen die wirksamen Teile der Pumpe umschliessenden wärmeisolierenden Behälter 60. Die Rippen am Zwischenstück 30 dienen der Kälteabgabe an die Umgebung, damit das Schmiermittel der Antriebsteile nicht erhärtet. Der wärmeisolierende Behälter 60 ist doppelwandig ausgeführt und wie ein Dewar-Gefäss evakuiert. Der Behälter 60 ist oben durch den Verteilerblock 40 abgeschlossen der an seiner unteren Seite mit dem Pumpenzylinder 50 integriert ist. An der oberen Seite geht er in einen zentralen Kragen 41 über, der von der Kolbenstange 51 durchsetzt wird.

Von aussen ist dieser Kragen mit einem Gewinde versehen, das die Verbindung mit dem Antriebsteil 20, 30 herstellt. Weitere Details des Verteilerblocks sind in Figur 3 ersichtlich und werden später an Hand dieser Figur beschrieben.

Figur 2 gibt eine Uebersicht über die an, und teilweise im Verteilerblock angebrachten Armaturen, wobei teilweise bereits auf die Figuren 3 und 4 verwiesen wird. Die dem Schema nach Figur 1 entsprechenden Armaturen sind in Figur 2 und 3 mit denselben Bezugszahlen angedeutet.

Im oberen Teil des Verteilerblocks sind die der Entgasung dienenden Teile angebracht. Sie umfassen ein im Verteilerblock untergebrachtes, den Ventilen 3 und 4 entsprechendes Dreiwegventil 340 das von Hand mittels Griffes 341 umstellbar ist auf Gasaustritt ins Freie oder Gasaustritt mit Rückführung in den Tank T. Ferner ist hier das ND-Sicherheitsventil 5 aussen auf einem entsprechenden Ansatz des Verteilerblocks befestigt. (ND=Niederdruck) Seitlich am Verteilerblock 40 ist ein Anschluss 42 für das tiefgekühlte Medium aus dem Tank vorgesehen, während im unteren Bereich ein HD-Anschluss 43 (HD=Hochdruck) für das flüssige Gas vorgesehen ist. Das Rückschlagventil 7 ist im Verteilerblock selber angebracht.

Ebenfalls an eine Bohrung im unteren Teil des Verteilerblocks 40 ist ein nach oben gerichtetes Rohr 9 angeschlossen das als Windkessel im HD-Teil funktioniert, da es sich selbsttägig infolge Verdampfung mit Gas füllt. Oben auf diesem Rohr ist das HD-Sicherheitsventil 8 aufgesetzt. Schliesslich sind an einer Bohrung, die mit dem HD in Verbindung steht über dem Anschluss 44 mit einem Rohr mit Manometer 10 und ein Differenzdruckschalter 11 angeschlossen.

Figur 3 zeigt den Verteilerblock in grösserem Masstab in Ansicht von der Antriebseite. Im Zentrum befindet sich der Anschlusskragen 41 in dem Kolbenstange 51, gleitend abgedichtet geführt ist. Der Betätigungsschaft 342 für das Entgasungs-Ventil 340 ist durch Stopfbüchse 45 herausgeführt und oben mit Griff 341 versehen. Die Gas-Rückführleitung zum Vorratstank ist an einer Seite des Verteilerblocks mittels Anschluss 46 angeschlossen. An der gegenüberliegenden Seite ist mittels Anschluss 47 die ins Freie führende Leitung angeschlossen. An Flansch 48 ist das ND-Sicherheitsventil 5 angeschlossen, das der Deutlichkeit halber in Figur 3 weggelassen ist. An Flansch 49 schliesslich, der mit dem ND Teil in dem sich Gas bildet, in Verbindung steht ist ein automatischer Gasabscheider 70 vorgesehen, der bei geschlossener Stellung des dreiweghahnens 340 dessen Funktion übernimmt und das sich im Gefäss 60 bildende Gas in den Vorratstank T zurückführt.

Figur 4 zeigt die Pumpe des Aggregats nach Figur 2 im Schnitt. Es ist hier ersichtlich, wie die bereits erwähnten Teile in oder an den Bohrungen des Verteilerblocks 40 eingebaut, beziehungsweise angeschlossen sind. Eingebaut sind das Entgasungs-Ventil 340 und das Rückschlagventil 7 der Hochdruckleitung. Direkt angeschlossen ist das Niederdruck-Sicherheitsventil 5, der als Rohrstück g ausgebildete Windkessel mit HD Sicherheitsventil 8, der Manometer 10 und der Differenz-Druckschalter 11. Das Saugventil 52 befindet sich an dem vom Verteilerblock 40 abgewendeten Seite des Pumpenzylinders 50.

Figur 5 zeigt die Pumpe eines andern Aggregates im Schnitt. Sie unterscheidet sich von der Pumpe nach Figur 4 dadurch, dass hier das Saugventil 52 in dem als Verteilerblock ausgebildeten Flansch 400 eingebaut ist.

An dieser Seite des Verteilerblocks ist aussen ein Saugkopf 53 angebaut, der mittels des Expansionsstücks 6 mit dem Vorratstank T in Verbindung steht. Rückfuhrleitung 54 führt dampfförmiges Medium in den Vorratstank zurück. Bei diesem Aufbau der Pumpe braucht die Kolbenstange 51 den Verteilerblock 400 nicht zu durchsetzen.

In den Verteilerblock 400 eingebaut sind hier das bereits erwähnte Saugventil 52 und das Hochdruck-Rückschlagventil 7. Ferner sind im Verteilerblock 400 Bohrungen und Anschlüsse angebracht für den rohrförmigen Windkessel 9 mit dem HD Sicherheitsventil 8, ein Anschluss 43 für die HD Leitung, sowie das Entgasungshochdruckventil 340, und Niederdruckmanometer 10. Ferner sind im Verteilerblock 400 Bohrungen angebracht (in Figur 5 nicht sichtbar) für den direkten Anschluss von weiteren Armaturen, wie Hochdruckmanometer, Differenz-Druckschalter usw. Der mit dem Verteilerblock 400 integral verbundene Pumpenzylinder 500 ist durch eine mit Wärmeisolationsmaterial gefüllten Behälter 600 gegen Kälteverluste isoliert.

## Patentansprüche

1. Pumpaggregat für cryogene Medien, mit einer Hochdruck-Kolbenpumpe, deren Zylinder (50, 500) integral mit einem Flansch (40, 400) verbunden ist, dadurch gekennzeichnet, dass dieser Flansch als Verteilerblock (40, 400) ausgebildet ist in dem Aussparungen angebracht sind, in denen mindestens ein Hochdruck-Rückschlagventil (7) und ein Niederdruck-Entlüftungsventil (340) eingebaut sind, während im Verteilerblock angebrachte Bohrungen oder Kanäle zu aussen am Verteilerblock angeordneten Anschlüssen führen und zwar mindestens ein Anschluss (48) an dem ein Niederdruck-Sicherheitsventil (5) direkt angebaut ist, ferner ein Anschluss an dem ein Hochdruck-Windkessel (9) mit Sicherheitsventil (8) direkt angebaut ist, und dass weitere aussen am Verteilerblock angebrachte Anschlüsse einer Hochdruckleitung und einer Dampf-Rückführleitung dienen.

2. Pumpaggregat nach Anspruch 1, bei dem die Kolbenstange (51) den Verteilerblock (40) durchsetzt, dadurch gekennzeichnet, dass an einer Seite des Verteilerblocks (40) Mittel (41) zur mechanischen Verbindung mit dem Pumpenantriebsteil (20, 30) angebracht sind, dass der Zylinder (50) mit seinem das Ansaugventil (52) in einem an der gegenüberliegenden Seite des Verteilerblocks angebauten wärmeisoliertem Zwischenbehälter (60) untergebracht ist und dass aussen am Verteilerblock ein Anschluss (42) für die Zufuhr eines cryogenen Mediums angeordnet ist.

3. Pumpaggregat nach Anspruch 1, bei dem am Zylinder (500) Mittel (41) zur mechanischen Verbindung mit dem Pumpenantriebsteil (20, 30) angebracht sind, dass auf der dem Zylinder (500) gegenüberliegenden Seite des Verteilerblocks (400) ein Zwischenbehälter (53) angebaut ist, der mit einem in einer Aussparung des Verteilerblocks untergebrachten Ansaugventil (52) in kommunizierender Verbindung steht.

4. Pumpaggregat nach Anspruch 3, dadurch gekennzeichnet, dass der Zylinder (500) mit einem wärmeisolierendem Mantel (600) versehen ist.

5. Pumpaggregat nach Anspruch 1, dadurch gekennzeichnet, dass am Verteilerblock (40) ein Anschluss (49) angeordnet ist, an dem ein automatischer Gasabscheider (70) angebaut ist.

6. Pumpaggregat nach Anspruch 1, dadurch gekennzeichnet, dass am Verteilerblock (40) ein Anschluss (44) für eine Kapilarleitung angebracht ist.

## Revendications

1. Groupe de pompage pour fluides cryogéniques, avec une pompe à piston haute pression, dont le cylindre (50, 500) fait partie intégrante d'une bride (40, 400), caractérisé en ce que cette bride est réalisée comme bloc répartiteur (40, 400), dans lequel on a pratiqué des évidements dans lesquels sont montés au moins une soupape retenue haute pression (7) et une soupape de dégazage basse pression (340), tandis que les perçages ou canaux ménagés dans le bloc répartiteur conduisent vers l'extérieur à des raccords et au moins à un raccord (48) sur lequel est monté directement une soupape de sécurité basse pression (5), en outre il y a un raccord sur lequel est monté directement un ballon de gaz (9) haute pression avec soupape de sécurité (8), et que d'autres raccords prévus à l'extérieur sur le bloc répartiteur servent à une conduite haute pression et à une conduite de recyclage de vapeur.

2. Groupe de pompage selon la revendication 1, dans lequel la tige de piston (51) traverse le bloc répartiteur (40), caractérisé en ce qu'on prévoit sur une face du bloc répartiteur (40) des moyens (41) de fixation mécanique sur la partie d'entraînement de la pompe (20, 30), qu'on place le cylindre (50) avec sa soupape d'aspiration (52) dans un récipient intermédiaire (60) thermiquement isolé fixé sur la face opposée du bloc répartiteur et qu'on place à l'extérieur sur le bloc répartiteur un raccord (42) pour l'alimentation en milieu cryogénique.

3. Groupe de pompage selon la revendication 1, dans lequel on a placé sur le cylindre (500) des moyens (41) de connexion mécanique avec la partie d'entraînement de pompe (20, 30), que sur la face du bloc répartiteur (400) opposée au cylindre (500), on a monté un réservoir intermédiaire (53), qui est en communication avec une soupape d'aspiration (52) placée dans un évidement du bloc répartiteur.

4. Groupe de pompage selon la revendication 3, caractérisé en ce qu'on équipe le cylindre (500) d'une enveloppe thermiquement isolante (600).

5. Groupe de pompage selon la revendication 1, caractérisé en ce qu'on prévoit un raccord (49) sur le bloc répartiteur (40), sur lequel on a monté un séparateur automatique de gaz (70).

6. Groupe de pompage selon la revendication 1, caractérisé en ce qu'on place sur le bloc répartiteur (40) un raccord (44) pour un tube capillaire.

## Claims

1. A pump unit for cryogenic media with a high pressure piston pump of which the cylinder (50, 500) is connected integrally to a flange (40, 400), characterised in that this flange is constructed as a distributor block (40, 400) in which there are arranged recesses in which at least one high pressure nonreturn valve (7) and one low pressure vent valve (340) are fitted, while bores or channels arranged in the distributor block lead to connecting means (48) disposed externally on the distributor block, more specifically at least one connecting means (48) on which a low pressure safety valve (5) is directly mounted, also a connecting means on which a high pressure air chamber (9) with safety valve (8) is directly mounted, and in that further connecting means arranged externally on the distributor block are used for a high pressure line and a vapour return line.

2. A pump unit according to claim 1, in which the piston rod (51) passes through the distributor block (40), characterised in that means (41) for mechanical connection to the pump drive member (20, 30) are arranged on one side of the distributor block (40), in that the cylinder (50) with its the inlet valve (52) is positioned in a thermally insulated intermediate container (60) mounted on the opposite side of the distributor block and in that a connecting means (42) for the supply of a cryogenic medium is disposed externally on the distributor block.

3. A pump unit according to claim 1, in which means (41) for mechanical connection to the pump drive member (20, 30) are arranged on the cylinder (500), in that, on the side of the distributor block (400) remote from the cylinder (500), there is mounted an intermediate container (53) which communicates with an inlet valve (52) positioned in a recess of the distributor block.

4. A pump unit according to claim 3, characterised in that the cylinder (500) is provided with a thermally insulating shell (600).

5. A pump unit according to claim 1, characterised in that a connecting means on which an automatic gas separator (70) is mounted is disposed on the distributor block (40).

6. A pump unit according to claim 1, characterised in that a connecting means (44) for a capillary tube is arranged on the distributor block (40).
